# EUROPÄISCHE PATENTSCHRIFT

(11) **EP 0 573 957 B1**
(45) Veröffentlichungstag und Bekanntmachung des Hinweises auf die Patenterteilung: **26.04.1995**
(21) Anmeldenummer: 93109199.5
(22) Anmeldetag: 08.06.1993
(51) Int. Cl.: B24C 5/04

(54) **Vorrichtung zur Strahlbearbeitung von Materialien**
Apparatus for blast machining of material
Dispositif pour l'usinage au jet abrasif de matériaux

(30) Priorität: 09.06.1992 DE 4218887
(43) Veröffentlichungstag der Anmeldung: 15.12.1993
(73) Patentinhaber: Raml, Günter Max, D-81677 München (DE); Löschmann, Frank, D-80809 München (DE)
(72) Erfinder: Raml, Günter Max, D-81677 München (DE); Löschmann, Frank, D-80809 München (DE)
(74) Vertreter: Zeitler, Giselher, Dipl.-Ing.

(56) Entgegenhaltungen:
- AU-B- 2 510 784
- CH-A- 596 956
- DE-A- 1 477 991
- DE-A- 3 326 602
- DE-C- 802 430
- DE-U- 1 982 295
- US-A- 4 253 610

## Beschreibung

Die Erfindung betrifft eine Vorrichtung zur Strahlbearbeitung von Materialien gemäß dem Oberbegriff des Patentanspruchs 1.

Derartige Vorrichtungen werden beispielsweise als Reinigungsgeräte im Bereich der Fassadenreinigung oder Denkmalpflege eingesetzt. Hierbei wird ein Gemisch aus Luft, Wasser und Abriebteilchen, beispielsweise Sand, mit relativ hohem Druck gegen die zu reinigenden Oberflächen gesprüht, wodurch die an der Oberflache haftenden Schmutzpartikel bzw. Rost- und äußere Patinaschichten bei Metallgegenständen abgetragen werden. Um dabei das gewünschte Arbeitsergebnis zu erhalten, ist es möglich, das Gemisch mit chemischen Zusatzstoffen anzureichern, Art und Form der Abriebteilchen sowie das Mengenverhältnis der Gemischkomponenten zu variieren und den Druck zu verändern.

Ein Problem liegt beim Sandstrahlen darin, daß häufig ein hoher Wasserverbrauch vorliegt, wodurch die Gesamtkosten des Verfahrens erhöht werden. Außerdem entstehen bei einem hohen Wasserverbrauch erhöhte Entsorgungsprobleme, da das mit Schmutzpartikeln und eventuellen Zusatzstoffen angereicherte Wasser nicht in den normalen Abfluß gelangen darf, sondern beispielsweise am Fuß der Fassade mittels geeigneter Behälter aufgefangen und in speziellen Einrichtungen gereinigt bzw. wiederaufbereitet werden muß.

Aus der AU-B-25 10 784 ist eine Vorrichtung der eingangs genannten Art bekannt, bei der die Flüssigkeitseinströmöffnung aus einzelnen Axialbohrungen besteht, die in Axialrichtung zur Austrittsseite hin konisch zusammenlaufen. Nachteilig ist hierbei jedoch, daß für verschiedene Einsatzzwecke verschiedene Einsatzteile mit unterschiedlichen Bohrungsdurchmessern verwendet werden müssen, je nachdem, welche Flüssigkeitsmengen und Drücke erforderlich sind. Der Austausch und die Bevorratung derartiger Einsätze ist jedoch mit einem erheblichen Zeit- und Kostenaufwand verbunden. Mit demselben Einsatzteil ist die Flüssigkeitsmenge dagegen lediglich über den Flüssigkeitsdruck und nicht in dem gewünschten weiten Bereich veränderbar. Weiterhin ist die Lebensdauer dieser bekannten Strahldüse verschleißbedingt relativ kurz.

Aus der DE-U-19 82 295 ist eine Strahlpistole bekannt, bei der Druckluft zum Erzeugen eines Unterdrucks innerhalb der Strahlpistole verwendet wird, um Strahlgut durch eine axial verstellbare Zuführdüse hindurch anzusaugen. Der Querschnitt der Einströmöffnungen für die Druckluft wird dort durch entsprechende Düsenzusammenstellungen mit verschiedenen Durchmessern verändert.

Weiterhin ist aus der CH-A-596 956 eine Saugstrahlpistole bekannt, bei der Wasser unter Druck über einen umlaufenden Spalt einer Mischkammer zugeführt wird. Das Behandlungsmittel wird dort durch den vom Wasser erzeugten Unterdruck angesaugt. Problematisch ist bei dieser bekannten Vorrichtung jedoch, daß ihre Lebensdauer aufgrund des reibungsbedingten hohen Verschleißes relativ kurz ist.

Der Erfindung liegt daher die Aufgabe zugrunde, eine Vorrichtung gemäß dem Oberbegriff des Anspruchs 1 zu schaffen, die auf möglichst einfache Weise eine den jeweiligen Verhältnissen optimal anpaßbare Zumischung der Flüssigkeit über einen weiten Einstellbereich bei möglichst geringem Flüssigkeitsverbrauch und langer Standzeit der Vorrichtung ermöglicht.

Diese Aufgabe wird erfindungsgemäß durch die Merkmale des Anspruchs 1 gelöst.

Bei der erfindungsgemäßen Vorrichtung erfolgt die Dosierung der Flüssigkeitsmenge durch die Flüssigkeitseinströmöffnung selbst, so daß vorgeschaltete Dosierelemente innerhalb der Flüssigkeitsversorgungsleitung entfallen und diese sehr einfach aufgebaut sein kann. Von Vorteil ist weiterhin, daß die zugeführte Flüssigkeitsmenge über einen weiten Bereich und sehr genau eingestellt werden kann, da die Flüssigkeitseinströmöffnung in Strömungsrichtung unmittelbar vor dem Hohlraum liegt und keine nachgeschalteten Elemente oder Öffnungen vorhanden sind, die durch ihre Form und Größe die Einströmverhältnisse in den Hohlraum bestimmen.

Vorteilhaft ist dabei insbesondere, daß auch bei sehr niedrigen Flüssigkeitsdrücken von beispielsweise 5 bar und geringen Flüssigkeitsmengen gearbeitet werden kann, wodurch eine besonders schonende Oberflächenbehandlung ermöglicht wird. Hierdurch ist außerdem für die erfindungsgemäße Vorrichtung ein weiter Einsatzbereich gegeben und es können einerseits die Entsorgungsprobleme und andererseits die Kosten für die Bereitstellung der ungebrauchten Flüssigkeit und für die Entsorgung und Wiederaufbereitung der verschmutzten Flüssigkeit nach der Strahlbehandlung beträchtlich verringert werden. Dieser Aspekt ist gerade hinsichtlich der Umweltverträglichkeit von ganz wesentlicher Bedeutung.

Die Flüssigkeitseinströmöffnung ist als umlaufender Spalt ausgebildet, wodurch eine sehr einfache Herstellung der Flüssigkeitseinströmöffnung und eine gleichmäßige Zuführung der Flüssigkeit von allen Seiten der Umfangswand her in den Hohlraum ermöglicht wird.

Dabei ist es besonders vorteilhaft, daß die Flüssigkeitseinströmöffnung im Bereich ihrer Mündung parallel zur in Strömungsrichtung des Strahlguts gesehen hinter der Flüssigkeitseinströmöffnung liegenden Wand des Hohlraums ausgerichtet ist. Die dem Hohlraum zugeführte Flüssigkeit wird hierdurch gezielt entlang der Umfangswand des Hohlraums geführt, so daß sich eine Flüssigkeitsschutzschicht zwischen der Wandung des Hohlraums und den Abriebteilchen ausbildet. Aufgrund dieser Flüssigkeitsschicht wird die Düse durch die Abriebteilchen wesentlich weniger abgenutzt, wodurch ihre Lebensdauer erhöht wird.

Der die Umfangswand des Hohlraums schützende Flüssigkeitsmantel wirkt sich auf die Lebensdauer der Vorrichtung besonders vorteilhaft aus, wenn mit sehr hohen Drücken gearbeitet wird. Dies ist beispielsweise der Fall, wenn die Vorrichtung zum Strahlschneiden von Materialien verwendet wird, wo in Abhängigkeit von dem zu schneidenden Material, beispielsweise Stein, Stahl, Holz, Stoffe oder beliebige andere Materialien aller Härtegrade, Drücke von 1000 bar oder mehr erforderlich sein können. Der Flüssigkeitsmantel hält auch hierbei die Abriebteilchen zumindest zum großen Teil von der Umfangswand des Hohlraums fern und vermindert die Abnutzung der Düse ganz erheblich.

Vorteilhafterweise besteht ein Düsenelement aus einem hohlzylinderförmigen Einsatzteil, das innerhalb eines Düsenmantels axial bewegbar angeordnet ist, und das andere Düsenelement aus einem weiteren, hohlzylinderförmigen, mit dem Düsenmantel unbewegbar verbundenen Einsatzteil, das innerhalb des Düsenmantels fluchtend zum ersten Einsatzteil angeordnet ist, wobei der Hohlraum innerhalb der Einsatzteile ausgebildet ist.

Bei einer derartigen Anordnung ist es möglich, nur die Einzsatzteile aus einem sehr verschleißfesten Material, beispielsweise gehärtetem Stahl, herzustellen, während der Düsenmantel aus einem relativ leichten Material, beispielsAluminium oder Kunststoff, bestehen kann. Die erfindungsgemäße Vorrichtung weist hierdurch neben einer hohen Abriebfestigkeit gegenüber dem Strahlgut auch ein geringes Gewicht auf, wodurch die Handhabbarkeit der Vorrichtung verbessert wird. Außerdem können gegebenenfalls lediglich die Einsatzteile ausgewechselt werden, während der Düsenmantel und die daran vorgesehenen Anschlußeinrichtungen weiterverwendet werden können.

Gemäß einer weiteren vorteihaften Ausführungsform sind an mindestens einer der beiden die Flüssigkeitseinströmöffnung begrenzenden Wände der Düsenelemente Strömungsleitelemente vorgesehen, um der in den Hohlraum einströmenden Flüssigkeit eine spiralförmige Strömungsrichtung um die Mittelachse der Düse herum zu verleihen. Der aus der Düse austretende Strahl erhält hierdurch einen Drall, mit dem die Form des Strahls in günstiger Weise beeinflußt werden kann.

Weitere vorteilhafte Ausgestaltungen der Erfindung sind aus den Unteransprüchen ersichtlich.

Die Erfindung wird nachfolgend anhand der Zeichnung beispielsweise naher erläutert; in dieser zeigt:
- Fig. 1: einen teilweise geschnittenen Längsschnitt durch die erfindungsgemäße Düse und
- Fig. 2: eine Ausbildungsvariante der Düse von Fig. 1.

Aus Fig. 1 ist eine Düse 1 mit einem länglichen, hohlzylindrischen Düsenmantel 2 ersichtlich, in dem zwei Düsenelemente in der Form von hohlzylindrischen Einsatzteilen 3, 4 vorgesehen sind. Der Düsenmantel ist mit einem Flüssigkeitseinströmstutzen 5 verbunden.

Der Düsenmantel 2 weist zur Aufnahme der Einsatzteile 3, 4 eine mittig zu seiner Mittelachse 6 angeordnete, durchgehende Langsbohrung 7 auf, die aus einem mit einem Innengewinde 8 versehenen Abschnitt 9 mit erweitertem Durchmesser und einem in Strömungsrichtung daran anschließenden Abschnitt 10 mit geringerem Durchmesser besteht. Die beiden Abschnitte 9, 10 sind über eine radiale Schulter 11 miteinander verbunden.

Die Einsatzteile 3, 4 sind in Strömungsrichtung hintereinander und fluchtend zur Mittelachse 6 angeordnet. Sie begrenzen mit ihren inneren Umfangswanden einen durchgehenden Hohlraum 12, der am einströmseitigen Ende eine Einlaßöffnung 13 für Abriebteilchen, beispielsweise Sand, und am auslaßseitigen Ende eine Austrittsöffnung 14 für das Strahlgut aufweist. Die Strömungsrichtung der über die Einlaßöffnung 13 eintretenden Abriebteilchen ist mit dem Pfeil 15 gekennzeichnet.

Das die Einlaßöffnung 13 aufweisende Einsatzteil 3 ist etwa bis zur Mitte des Düsenmantels 2 in dessen Langsbohrung 7 eingeführt und in dieser axial bewegbar angeordnet. Hierzu weist das Einsatzteil 3 einen Abschnitt 16 mit erweitertem Außendurchmesser auf, der ein in das Innengewinde 8 des Düsenmantels 2 einschraubbares Außengewinde 17 trägt. Weiterhin ist das Einsatzteil 3 mit einem in Strömungsrichtung gesehen nachfolgenden Abschnitt 18 mit geringerem Durchmesser versehen, welcher innerhalb des Abschnitts 10 der Längsbohrung 7 axial verschiebbar geführt.

Um die gewünschte relative Position des Einsatzteils 3 bezüglich des Düsenmantels 2 festlegen zu können, wird auf den über die Stirnseite des Düsenmantels 2 hinausstehenden Abschnitt des Einsatzteil-Außengewindes 17 eine Kontermutter 19 aufgeschraubt, wodurch das Außengewinde 17 und das Innengewinde 8 des Düsenmantels 2 gegeneinander verspannt werden können.

Über einen über die Kontermutter 19 axial vorstehenden Endbereich kann das Einsatzteil 3 an eine nicht dargestellte Versorgungsleitung für die Abriebteilchen angeschlossen werden.

Das in Strömungsrichtung gesehen hinter dem Einsatzteil 3 liegende Einsatzteil 4 besteht aus einer rohrförmigen Hülse und ist innerhalb des Abschnitts 10 der Längsbohrung 7 mittels einer nicht dargestellten Schraube festgelegt, welche in eine radiale Gewindebohrung 20 des Düsenmantels 2 eingeschraubt wird und gegen die äußere Umfangswand des Einsatzteils 4 drückt.

Die Einsatzteile 3, 4 sind so bemessen, daß der Innendurchmesser des Einsatzteils 4 größer als der Innendurchmesser des Einsatzteils 3, jedoch kleiner als dessen Außendurchmesser in einem Endabschnitt 21 ist, welcher dem Einsatzteil 4 benachbart ist und an den Abschnitt 18 des Einsatzteils 3 in Strömungsrichtung anschließt.

Das Einsatzteil 3 wird lediglich so weit in den Düsenmantel 2 eingeschraubt, daß sein dem Einsatzteil 4 zugewandtes Ende zum benachbarten Endbereich des Einsatzteils 4 noch einen gewissen Abstand aufweist, so daß zwischen den beiden Einsatzteilen 3,4 ein umlaufender, ringförmiger Spalt vorhanden ist, der eine Flüssigkeitseinströmöffnung 22 für die über den Flüssigkeitseinströmstutzen 5 zugeführte Flüssigkeit darstellt.

Die Flüssigkeitseinströmöffnung 22 ist im Längsschnitt bogenförmig ausgebildet und wird auf der Seite des Einsatzteils 4 durch eine konvexe Wand 23 begrenzt, die sich von der Stirnseite des Einsatzteils 4 bis zur inneren Umfangswand erstreckt. Auf der Seite des Einsatzteils 3 wird die Flüssigkeitseinströmöffnung 22 durch eine konkave Wand 24 begrenzt, welche etwa die gleiche Krümmung wie die konvexe Wand 23 des Einsatzteils 4 aufweist und an dem dem Einsatzteil 4 zugewandten Ende des Endbereichs 21 vorgesehen ist.

Im Bereich ihrer Mündung verläuft die Flüssigkeitseinströmöffnung 22 entlang der inneren Umfangswand des Einsatzteils 4 und parallel zu dieser, so daß die in den Hohlraum 12 einströmende Flüssigkeit eine Strömungsrichtung erhält, die parallel zur inneren Umfangswand des Einsatzteils 4 verläuft. Hierdurch wird an dieser inneren Umfangswand ein Flüssigkeitsmantel erzeugt, der den strahlgutbedingten Verschleiß des Einsatzteils 4 bedeutend herabsetzt.

Die umfangswandparallele Ausrichtung der Flüssigkeitseinströmöffnung 22 kann auf einfache Weise durch einen axialen Vorsprung 25 bewirkt werden, der an die konkave Wand 24 zur Stirnseite des Einsatzteils 3 hin anschließt und mit radialem Abstand in das Einsatzteil 4 einführbar ist. Die äußere Umfangsfläche des Vorsprungs 25 verläuft hierbei parallel zur inneren Umfangsfläche des Einsatzteils 4.

Die konvexe Wand 23 und/oder die konkave Wand 24 können nicht dargestellte, schrägstehende Stege aufweisen, die der einströmenden Flüssigkeit eine spiralförmige Strömungsrichtung um die Mittelachse 6 herum verleihen.

An ihrem einströmseitigen Ende steht die Flüssigkeitseinströmöffnung 22 mit einer umlaufenden Ringkammer 26 in Verbindung, die radial nach innen durch den Endabschnitt 21 des Einsatzteils 3 und radial nach außen durch den Düsenmantel 2 begrenzt wird. Die Ringkammer 26 ist wiederum mit einer radialen Bohrung 27 des Düsenmantels 2 verbunden, in die ein Befestigungsabschnitt des Flüssigkeitseinströmstutzens 5 eingeführt werden kann. Die Befestigung des Flüssigkeitseinströmstutzens 5 am Düsenmantel 2 kann beispielsweise dadurch erfolgen, daß die Bohrung 27 als Gewindebohrung ausgeführt ist und der Befestigungsabschnitt des Flüssigkeitseinströmstutzens 5 so weit in die Bohrung 27 eingeschraubt wird, bis ein Flansch 28 des Flüssigkeitseinströmstutzens 5 an der Außenfläche des Düsenmantels 2 anliegt.

Um zu verhindern, daß Flüssigkeit von der Ringkammer 26 in die Fuge zwischen dem Düsenmantel 2 und dem Einsatzteil 3 bzw. 4 eintritt, sind beiderseits der Ringkammer 26 elastische Dichtungsmittel in der Form von O-Ringen 29 vorgesehen, die in radialen Nuten des Düsenmantels 2 liegen und mit den äußeren Umfangsflächen der Einsatzteile 3, 4 in Dichtkontakt stehen.

In Fig. 2 ist eine Ausführungsvariante der Erfindung beschrieben, bei der die Einströmrichtung der Abriebteilchen durch den Pfeil 30 gekennzeichnet ist.

Im Unterschied zu Fig. 1 ist beim Ausführungsbeispiel von Fig.2 nicht das die Einlaßöffnung 13 aufweisende Einsatzteil axial beweglich innerhalb des Düsenmantels 2 angeordnet, sondern das in Strömungsrichtung nachfolgende Einsatzteil. Die entsprechenden Einsatzteile sind in Fig. 2 mit 3', 4' bezeichnet.

Die axiale Festlegung des Einsatzteils 4 innerhalb des Düsenmantels 2' erfolgt hier mittels einer Überwurfmutter 31, die mit ihrem axialen Abschnitt 31a auf ein entsprechendes Außengewinde 17' des Düsenmantels 2' aufschraubbar ist und mit einem radial nach innen vorstehenden Abschnitt 31b an einer radialen Schulter 33 anliegt, die im abströmseitigen Endbereich des Einsatzteils 4' und an dessen Außenumfang vorgesehen ist.

Hierbei kann es genügen, das Einsatzteil 4' lediglich in Abströmrichtung festzulegen, da das Einsatzteil 4' durch den in der Ringkammer 26 bestehenden Überdruck lediglich in diese Richtung gedrängt wird.

Ein Dichtungsring 34 zwischen der Überwurfmutter 31 und dem Düsenmantel 2' verhindert, daß Schmutz von außen her in den Spalt zwischen dem Düsenmantel 2' und der Überwurfmutter 31 eindringen und zum Gewinde 32 gelangen kann.

Der übrige Aufbau entspricht im wesentlichen dem Ausführungsbeispiel von Fig. 1.

Die Einsatzteile 3, 3', 4, 4' werden günstigerweise aus einem verschleißfesten Material, beispielsweise gehärteten Stahl, hergestellt, während der Mantel 2, 2' aus Aluminium oder Kunststoff bestehen kann.

## Patentansprüche

1. Vorrichtung zur Strahlbearbeitung, insbesondere zum Strahlreinigen oder Strahlschneiden, von Materialien mittels eines mit einer Flüssigkeit vermischte, insbesondere granulatartige Abriebteilchen enthaltenden Strahlguts, bestehend aus einer Düse (1, 1') mit einem durchgehenden Hohlraum (12), welche an einem Ende eine Einlaßöffnung (13) aufweist, die mit einer der Düse (1, 1') die Abriebteilchen unter erhöhtem Druck zuführenden Versorgungseinheit verbunden ist, sowie am anderen Ende eine Austrittsöffnung (14) für das Strahlgut und eine zwischen der Einlaß- und Austrittsöffnung (13, 14) angeordnete, mit einer Versorgungsleitung für die Flüssigkeit in Verbindung stehende Flüssigkeitseinströmöffnung (22) aufweist,
**dadurch gekennzeichnet,**
daß die Flüssigkeitseinströmöffnung (22) als umlaufender Spalt ausgebildet ist und von zwei relativ zueinander axial bewegbaren und in verschiedenen Axiallagen feststellbaren Düsenelementen (3, 3', 4, 4') begrenzt und der durchflossene Querschnitt der Flüssigkeitseinströmöffnung (22) durch die Relativbewegung dieser Düsenelemente (3, 3', 4, 4') veränderbar ist, wobei der Hohlraum (12) im wesentlichen zylinderförmig ist und das eine Düsenelement (3, 3') in Strömungsrichtung gesehen vorne mit einem Abschnitt konstanten Außendurchmessers endet, der kleiner ist sowohl als derjenige des sich an ihm anschließenden Teils des einen Düsenelements (3, 3') als auch als derjenige des Hohlraums (12), so daß die Flüssigkeitseinströmöffnung (22) im Bereich ihrer Mündung parallel zur in Strömungsrichtung des Strahlguts gesehen hinter der Flüssigkeitseinströmöffnung (22) liegenden Wand des Hohlraums (12) ausgerichtet ist und ein diese Wand des Hohlraums (12) schützender Flüssigkeitsmantel gebildet wird.

2. Vorrichtung nach Anspruch 1, dadurch gekennzeichnet, daß das eine Düsenelement (3, 3') im Anschluß an den vorderen Abschnitt konstanten Außendurchmessers eine im Längsschnitt geradlinige oder bogenförmige äußere Umfangs- oder Stirnfläche (24) aufweist, die zusammen mit einer hierzu beabstandeten, gegenüberliegenden Umfangs- oder Stirnfläche (23) des anderen Düsenelements (4, 4') die Flüssigkeitseinströmöffnung (22) begrenzt, wobei der vordere Abschnitt konstanten Außendurchmessers des einen Düsenelements (3, 3') zumindest teilweise in den Hohlraum (12) des anderen Düsenelements (4, 4') einführbar ist.

3. Vorrichtung nach einem der vorhergehenden Ansprüche, dadurch gekennzeichnet, daß ein Düsenelement aus einem hohlzylinderförmigen Einsatzteil (3, 4') besteht, das innerhalb eines Düsenmantels (2, 2') axial bewegbar angeordnet ist, und das andere Düsenelement entweder aus einem weiteren, hohlzylinderförmigen, mit dem Düsenmantel (2, 2') unbewegbar verbundenen Einsatzteil (4, 3') besteht, das innerhalb des Düsenmantels (2, 2') fluchtend zum ersten Einsatzteil (3, 4') angeordnet ist, oder aus dem Düsenmantel (2, 2') selbst, wobei der Hohlraum (12) innerhalb der Einsatzteile (3, 3', 4, 4') bzw. innerhalb des beweglichen Einsatzteils (3, 4') und des Düsenmantels (2, 2') ausgebildet ist.

4. Vorrichtung nach einem der vorhergehenden Ansprüche, dadurch gekennzeichnet, daß das bewegbare Düsenelement (3) ein Außengewinde (17) aufweist und in eine im Düsenmantel (2) vorgesehene Längsbohrung (7) mit Innengewinde (8) einschraubbar ist, sowie vorzugsweise mittels einer auf ihr Außengewinde (17) aufschraubbaren und am Düsenmantel (2) zur Anlage bringbaren Kontermutter (19) feststellbar ist.

5. Vorrichtung nach einem der vorhergehenden Ansprüche, dadurch gekennzeichnet, daß das bewegbare Düsenelement (4') in Strömungsrichtung hinter dem feststehenden Düsenelement (3') angeordnet und zumindest in Strömungsrichtung durch eine auf den Düsenmantel (2') aufschraubbare Überwurfmutter (31) gehaltert ist.

6. Vorrichtung nach einem der vorhergehenden Ansprüche, dadurch gekennzeichnet, daß die Flüssigkeitseinströmöffnung (22) mit einer vorgeschalteten, umlaufenden Ringkammer (26) verbunden ist, die vorzugsweise um einen vorderen Endbereich (21) des in Strömungsrichtung gesehen hinteren Düsenelements (3, 3') herum ausgebildet ist.

7. Vorrichtung nach einem der vorhergehenden Ansprüche, dadurch gekennzeichnet, daß an mindestens einer der beiden die Flüssigkeitseinströmöffnung (22) begrenzenden Wände (23, 24) der Düsenelemente (3, 3', 4, 4') Strömungsleitelemente vorgesehen sind, um der in den Hohlraum (12) einströmenden Flüssigkeit eine spiralförmige Strömungsrichtung um die Mittelachse (6) der Düse (1) herum zu verleihen.

8. Vorrichtung nach Anspruch 7, dadurch gekennzeichnet, daß die Strömungsleitelemente aus schräg zur Mittelachse (6) der Düse (1, 1') angeordneten, vorzugsweise über den gesamten Umfang der Flüssigkeitseinströmöffnung (22) herum gleichmäßig verteilten Stegen bestehen.

9. Vorrichtung nach einem der vorhergehenden Ansprüche, dadurch gekennzeichnet, daß sich das in Strömungsrichtung gesehen hintere Düsenelement (3, 3') bis etwa zur Mitte der Düse (1) erstreckt und einen ersten Hohlraumabschnitt mit konstantem kreisförmigem Querschnitt aufweist, der kleiner ist als ein zweiter Hohlraumabschnitt mit konstantem, kreisförmigem Querschnitt, der innerhalb des nachfolgenden Düsenelements (4, 4') vorgesehen ist.

10. Vorrichtung nach einem der Ansprüche 3 bis 9, dadurch gekennzeichnet, daß das feststehende Düsenelement (4, 3') mittels einer Schraube innerhalb des Düsenmantels (2, 2') festgelegt ist, die in eine im Düsenmantel (2, 2') vorgesehene radiale Gewindebohrung (20) einschraubbar und mit der äußeren Umfangsfläche des Düsenelements (4, 3') in Kontakteingriff bringbar ist.

11. Vorrichtung nach einem der Ansprüche 3 bis 10, dadurch gekennzeichnet, daß die Düsenelemente (3, 3', 4, 4') aus einem harten Material, beispielsweise gehärtetem Stahl, und der Düsenmantel (2, 2') aus einem relativ leichten Material, beispielsweise Aluminium oder Kunststoff, bestehen.

## Claims

1. Device for jet treatment, in particular jet cleaning or jet cutting of materials by means of a blasting agent containing in particular granular abrasive particles mixed with a fluid, which device consists of a nozzle (1, 1') with a continuous hollow space (12) which has at one end an inlet opening (13) which is connected to a supply unit feeding the abrasive particles to the nozzle (1, 1') under high pressure, and, at the other end, an outlet opening (14) for the blasting agent, and a fluid inlet orifice (22) arranged between the inlet and outlet opening (13, 14) and connected to a supply line for the fluid, **characterised in that** the fluid inlet orifice (22) is constructed as a circular gap and delimited by two nozzle elements (3, 3', 4, 4') which can move axially in relation to each other and can be fixed in various axial positions, and the flow cross-section of the fluid inlet orifice (22) can be varied by the relative movement of these nozzle elements (3, 3', 4, 4'), the hollow space (12) being essentially cylindrical, and that, viewed from the front in the direction of flow, one nozzle element (3, 3') ends in a section of constant external diameter that is smaller than that of the one nozzle element (3, 3') following it and smaller than that of the hollow space (12), so that in the region of its narrowing, the fluid inlet orifice (22) is aligned parallel to the wall of the hollow space (12) positioned behind the fluid inlet orifice, viewed in the direction of flow of the blasting agent, and a fluid envelope is formed which protects this wall of the hollow space (12).

2. Device according to Claim 1, **characterised in that,** subsequent to the front section of constant external diameter, the one nozzle element (3, 3') has an outer peripheral or front face (24) which, in longitudinal section is straight or arc-shaped, and which, together with an opposing peripheral or front face (23) of the other nozzle element (4, 4'), placed at a distance thereto, delimits the fluid inlet orifice (22), the front section of constant external diameter of the one nozzle element (3, 3') being capable of being inserted, at least partially, into the hollow space (12) of the other nozzle element (4, 4').

3. Device according to one of the preceding Claims, **characterised in that** one nozzle element consists of a hollow cylindrical insert (3, 4') which is arranged to move axially inside one nozzle casing (2, 2'), and the other nozzle element consists of either a further hollow cylindrical insert (4, 3') connected in an unmoveable manner to the nozzle casing (2, 2'), which insert is arranged flush with the first insert (3, 4') inside the nozzle casing (2, 2'), or consists of the nozzle casing (2, 2') itself, the hollow space (12) being formed inside the inserts (3, 3', 4, 4') or inside the moveable insert (3, 4'), and the nozzle casing (2, 2').

4. Device according to one of the preceding Claims, **characterised in that** the moveable nozzle element (3) has an external thread (17) and can be screwed into a longitudinal bore (7) with internal thread (8) provided in the nozzle casing (2) and, preferably, can be secured by means of a lock nut (19) which can be screwed onto its external thread (17) and can make contact with the nozzle casing (2).

5. Device according to one of the preceding Claims, **characterised in that** the moveable nozzle element (4') is arranged in the direction of flow behind the stationary nozzle element (3') and is retained, at least in the direction of flow, by a cap nut (31) which can be screwed onto the nozzle casing (2').

6. Device according to one of the preceding Claims, **characterised in that** the fluid inlet orifice (22) is connected to an upstream, continuous toroidal chamber (26) which is preferably formed around a front end region (21) of the rear nozzle element (3, 3') as seen in the direction of flow.

7. Device according to one of the preceding Claims, **characterised in that** in order to impart a spiral direction of flow about the central axis (6) of the nozzle (1) to the fluid flowing into the hollow space (12), the nozzle elements (3, 3', 4, 4') are provided with flow guide elements on at least one of the two walls (23, 24) delimiting the fluid inlet orifice (22).

8. Device according to Claim 7, **characterised in that** the flow guide elements consist of webs arranged obliquely to the central axis (6) of the nozzle (1, 1') and preferably distributed uniformly around the entire periphery of the fluid inlet orifice (22).

9. Device according to one of the preceding Claims, **characterised in that** the rear nozzle element (3, 3'), as seen in the direction of flow, extends approximately to the centre of the nozzle (1) and has a first hollow section with constant circular cross-section that is smaller than a second hollow section with constant circular cross-section, which is provided inside the subsequent nozzle element (4, 4').

10. Device according to one of the Claims 3 to 9**, characterised in that** the stationary nozzle element (4, 3') is secured inside the nozzle casing (2, 2') by means of a screw which can be screwed into a radial tapped hole (20) provided in the nozzle casing (2, 2'), and which can be brought into contact with the external peripheral face of the nozzle element (4, 3').

11. Device according to one of the Claims 3 to 10, **characterised in that** the nozzle elements (3, 3', 4, 4') consist of a hard material, for example hardened steel, and the nozzle casings (2, 2') consist of a relatively light material, for example aluminium or plastic.

## Revendications

1. Appareil pour le traitement de matériaux au jet, en particulier pour le nettoyage ou la découpe au jet, au moyen d'un produit projeté mélangé avec un liquide et contenant en particulier des particules abrasives sous forme de granulés, l'appareil comprenant une buse (1, 1') avec une cavité traversante (12) qui présente à une extrémité une ouverture d'entrée (13) reliée à une unité d'alimentation qui amène à la buse (1, 1') des particules abrasives sous une pression élevée, ainsi qu'une ouverture de sortie (14) à l'autre extrémité pour le produit projeté, et comportant une ouverture de pénétration (22) pour le liquide agencée entre l'ouverture d'entrée et l'ouverture de sortie (13, 14) et en communication avec une conduite d'alimentation pour le liquide,
caractérisé en ce que l'ouverture de pénétration du liquide (22) est réalisée sous la forme d'une fente périphérique et est délimitée par deux éléments de buse (3, 3', 4, 4') capables d'être fixés dans des positions axiales différentes, et en ce que la section de l'ouverture (22) traversée par l'écoulement de liquide peut être modifiée par le mouvement relatif de ces éléments de buse (3, 3', 4, 4'), ladite cavité (12) étant sensiblement de forme cylindrique et l'un des éléments de buse (3, 3') vu dans la direction de l'écoulement se terminant à l'avant par un tronçon de diamètre extérieur constant qui est inférieur à celui de la partie de l'élément de buse (3, 3') qui s'y raccorde ainsi qu'à celui de la cavité (12), de sorte que dans la région de son embouchure, l'ouverture de pénétration (22) pour le liquide est dirigée parallèlement à la paroi de la cavité (12) qui est située derrière l'ouverture d'écoulement (22), vue dans la direction d'écoulement du produit projeté, et forme un manteau de liquide qui protège cette paroi de la cavité (12).

2. Appareil selon la revendication 1, caractérisé en ce que ledit élément de buse (3, 3') comporte à la suite du tronçon avant de diamètre extérieur constant une surface périphérique extérieure de forme rectiligne ou de forme arquée en section longitudinale, ou une surface frontale (24) qui limite l'ouverture d'entrée (22) pour le liquide, ensemble avec une surface périphérique opposée et écartée, ou une surface frontale (23) de l'autre élément de buse (4, 4'), le tronçon avant de diamètre extérieur constant dudit élément de buse (3, 3') pouvant être introduit au moins partiellement dans la cavité (12) de l'autre élément de buse (4, 4').

3. Appareil selon l'une des revendications précédentes, caractérisé en ce qu'un élément de buse est constitué par un insert (3, 4') en forme de cylindre creux, qui est agencé en déplacement axial à l'intérieur d'un manteau de buse (2, 2'), et en ce que l'autre élément de buse est constitué soit par un autre insert (4, 3') en forme de cylindre creux et relié sans possibilité de se déplacer au manteau de buse (2, 2'), ledit autre insert étant agencé à l'intérieur du manteau de buse (2, 2') en alignement vis-à-vis du premier insert (3, 4'), ou bien étant réalisé par le manteau de buse (2, 2') lui-même, la cavité (12) étant réalisée à l'intérieur des inserts (3, 3', 4, 4') ou à l'intérieur de l'insert mobile (3, 4') et du manteau de buse (2, 2').

4. Appareil selon l'une des revendications précédentes, caractérisé en ce que l'élément de buse mobile (3) présente un filetage extérieur (17), et peut être vissé dans un perçage longitudinal (7) avec taraudage intérieur (8) prévu dans le manteau de buse (2), et en ce que l'élément de buse mobile (3) peut être fixé de préférence au moyen d'un contre-écrou (19) susceptible d'être vissé sur son filetage extérieur (17) et d'être amené en contact contre le manteau de buse (2).

5. Appareil selon l'une des revendications précédentes, caractérisé en ce qu'un élément de buse mobile (4') est agencé derrière l'élément de buse fixe (3') dans la direction d'écoulement, et en ce qu'il est maintenu au moins dans la direction d'écoulement par un écrou à collerette (31) susceptible d'être vissé sur le manteau de buse (2').

6. Appareil selon l'une des revendications précédentes, caractérisé en ce que l'ouverture de pénétration (22) du liquide est reliée à une chambre annulaire périphérique (26) située en amont, qui est réalisée de préférence autour d'une région terminale avant (21) de l'élément de buse (3, 3') arrière, vu dans la direction d'écoulement.

7. Appareil selon l'une des revendications précédentes, caractérisé en ce que des éléments qui dirigent l'écoulement sont prévus sur l'une au moins des deux parois (23, 24) des éléments de buse (3, 3', 4, 4') qui délimitent l'ouverture de pénétration (22) du liquide, afin de conférer au liquide qui pénètre dans la cavité (12) une direction d'écoulement en forme de spirale autour de l'axe central (6) de la buse (1).

8. Appareil selon la revendication 7, caractérisé en ce que les éléments directeurs d'écoulement sont constitués par des barrettes agencées en oblique par rapport à l'axe central (6) des buses (1, 1'), de préférence réparties régulièrement sur la totalité de la circonférence de l'ouverture d'écoulement (22) du liquide.

9. Appareil selon l'une des revendications précédentes, caractérisé en ce que l'élément de buse arrière (3, 3'), considéré dans la direction d'écoulement, s'étend environ jusqu'au milieu de la buse (1), et présente un premier tronçon de cavité avec une section circulaire constante qui est inférieure à un second tronçon de cavité avec une section circulaire constante, qui est prévu à l'intérieur de l'élément de buse suivant (4, 4').

10. Appareil selon l'une des revendications précédentes, caractérisé en ce qu'un élément de buse fixe (4, 3') est fixé à l'intérieur du manteau de buse (2, 2') au moyen d'une vis qui peut être vissée dans un perçage taraudé radial (20) prévu dans le manteau de buse (2, 2') et peut être amenée en engagement de contact sur la surface périphérique extérieure de l'élément de buse (4, 3').

11. Appareil selon l'une des revendications 3 à 10, caractérisé en ce que les éléments de buse (3, 3', 4, 4') sont réalisés en un matériau dur, par exemple de l'acier durci, et en ce que le manteau de buse (2, 2') est réalisé en un matériau relativement léger, par exemple de l'aluminium ou une matière plastique.
